# EUROPÄISCHE PATENTSCHRIFT

(11) **EP 0 116 696 B1**
(45) Veröffentlichungstag und Bekanntmachung des Hinweises auf die Patenterteilung: **01.04.1987**
(21) Anmeldenummer: 83111875.7
(22) Anmeldetag: 26.11.1983
(51) Int. Cl.: H05B 7/02, F27B 3/24, F27D 1/18, F27D 9/00

(54) **Gefäss für einen Schmelzofen**
Smelting furnace container
Récipient de four de fusion

(30) Priorität: 16.12.1982 DE 8235356 U
(43) Veröffentlichungstag der Anmeldung: 29.08.1984
(73) Patentinhaber: MAN GUTEHOFFNUNGSHÜTTE GMBH, 46122 Oberhausen (DE)
(72) Erfinder: Heinz, Guido, D-4100 Duisburg (DE)

## Beschreibung

Die Erfindung betrifft ein Gefäss für einen Schmelzofen, insbesondere einen Elektroofen, bestehend aus einer hitzebeständigen Gefässwandung, welche oberhalb des Schmelzenspiegels aus mehreren mit Wasser- oder Verdampfungskühlung versehenen ausbaubaren Kühleinheiten zusammengesetzt ist, und aus am Gefässumfang verteilten, an der Aussenseite der Gefässwandung angeordneten, mit der Tragkonstruktion des Untergefässes verbundenen Gefässstützen sowie einem den Gefässdeckel tragenden oberen Rand, wobei der obere Rand aus einzelnen mit den Kühleinheiten vereinigten Randabschnitten besteht und jeder Randabschnitt aus mehreren miteinander fest verbundenen unterschiedlichen Profilen zusammengesetzt ist.

Bei einem Gefäss für einen Elektroofen der genannten Art stützt sich der über den Querschnitt des Gefässes ragende obere Rand auf am Gefässumfang verteilten Trägern ab. Zum Ausgleich der Spannungen in der Tragkonstruktion sind vier feststehende Träger vorgesehen, während ein Teil der Träger aus dem Bereich der Gefässwandung seitlich entfernbar ist (DE-A-30 24 549).

Damit ist es möglich, dass die als Gefässwandung ausgebildeten Kühleinheiten von aussen her zur Reparatur oder zum Austausch zugänglich sind. Diese Konstruktion erfordert einen erheblichen Aufwand. Nachteilig wirkt sich bei dieser Ausführung ferner der die Gefässwandung überragende obere Rand aus, der der Durchführung des Austausches der Kühleinheiten hinderlich ist. Bei dem Schmelzofen nach DE-A-28 24 821 sitzt auf einem Ringflansch des Ofengefässes eine Tragkonstruktion für die hohlringsektorförmig ausgebildeten Wasserkühlkästen auf. Diese Tragkonstruktion weist in bestimmten Abständen längs des Umfangs kastenförmige Träger auf, die im oberen Bereich durch zwei ringförmige umlaufende Hohlprofile für die Kühlwasserversorgung der Wasserkühlkästen miteinander verbunden sind.

Ein Nachteil dieser Konstruktion ist darin zu erblicken, dass bei einem Ausbau der Wasserkühlkästen diese nicht ohne weiteres senkrecht nach oben mittels Kran herausgezogen werden können, weil dabei die durch die ringförmigen Hohlprofile gebildete obere Verbindung der Tragkonstruktion hinderlich ist, d.h. die an den Wasserkühlkästen befindlichen Anschlüsse für die Kühlwasserzufuhr eine Schwenkung der Wasserkühlkästen in Richtung Ofeninneres erforderlich machen.

Der Erfindung liegt daher die Aufgabe zugrunde, die Schmelzgefässe des Standes der Technik dahingehend zu verbessern, dass der Austausch der Kühleinheiten wesentlich erleichtert wird und der unmittelbar an den Ofendeckel angrenzende Bereich der Behälterwandung ausreichend gekühlt wird.

Die erfinderische Lösung besteht darin, dass jeder Randabschnitt ein T-Profil, ein starkwandiges Rohr für die obere Kühlmittelführung und zwei auf den Gefässstützen aufliegende Flachprofile aufweist und jeder Randabschnitt mit den im oberen Bereich freistehenden Gefässstützen mittels lösbarer Verbindungselemente verbunden ist.

Eine derartige Ausbildung des oberen Gefässrandes erlaubt es, jede Kühleinheit mittels Kran oder anderer Hilfsmittel nach oben herauszuziehen und auszuwechseln.

Die Erfindung wird anhand der schematischen Zeichnung beispielhaft näher erläutert. Es zeigen:
Fig. 1 einen Teilabschnitt eines Gefässes für einen Elektroofen;
Fig. 2 eine Draufsicht auf das Ofengefäss und
Fig. 3 die Kühlmittelversorgung des Ofens.

Der in Fig. 1 dargestellte Teilausschnitt eines Ofengefässes enthält ein mit feuerfesten Steinen ausgemauertes Untergefäss 1, welches in einer Tragkonstruktion ruht und von einem Gefässmantelblech 2 umgeben ist. Am Gefässumfang sind eine Vielzahl von Gefässstützen 3 angeordnet, die mit der Tragkonstruktion des Untergefässes 1 verbunden sind, im oberen Bereich jedoch freistehend sind. Die Gefässstützen 3 können als Kastenträger 3/1, 3/2 ... 3/n ausgebildet sein, deren oberer Abschluss seitlich überstehende Auflagebleche 4 bilden. Die Gefässwandung 5 besteht aus einer Vielzahl auswechselbarer, an der dem Ofeninneren zugewandten Seite der Gefässstützen 3 angeordneten Kühleinheiten 5/1, 5/2 ...'5/n, die als Rohrbündel oder einzelne Kühlkästeg mit durch Leitbleche erzwungener Strömung ausgebildet sein können. Den Abschluss des Ofengefässes bildet der obere Rand 6, der den Ofendeckel 7 trägt. Der Rand 6 ist in einzelne, der Anzahl der Kühleinheiten 5/1, 5/2... 5/n entsprechende Randabschnitte 6/1, 6/2 ... 6/n unterteilt und mit den Kühleinheiten zu jeweils einer Baueinheit vereinigt. Die Randabschnitte 6/1, 6/2 ... 6/n liegen auf den Auflageblechen 4 an den Gefässstützen 3 auf und sind mittels Schrauben 8 mit diesen verbunden. Damit ist die Steifigkeit des Gefässes gewährleistet. Jeder Randabschnitt setzt sich zusammen aus einem T-Profil 9, einem starkwandigen Rohr 10 für die obere Kühlmittelführung und zwei auf den Auflageblechen 4 der Gefässstützen 3 aufliegenden Flachprofilen 11. Die als Gefässwandung ausgebildeten Kühleinheiten 5/1, 5/2 ... 5/n reichen vom oberen Gefässrand 6 bis in den Bereich der feuerfesten Ausmauerung des Untergefässes 1. Die Fugen zwischen den einzelnen Kühleinheiten und dem feuerfesten Mauerwerk sind mit Stampf- und Spritzmasse ausgefüllt.

Aus der in Fig. 2 dargestellten Draufsicht des Ofengefässes ist erkennbar, dass zwischen jeweils zwei Kastenträgern 3/1 und 3/2 bis 3/n eine Kühleinheit 5/1, 5/2 ... 5/n angeordnet ist. Im Bereich der Ofentür 12 und der Ofenschnauze 13 sind die Kühleinheiten entsprechend kürzer ausgebildet.

Fig. 3 zeigt die Kühlmittelversorgung des Ofens: Vorzugsweise wird eine Verdampfungskühlung angewandt, die so ausgelegt ist, dass in den einzelnen Kühleinheiten keine oder nur geringe Kondensation des Dampfes erfolgt. Für die Kühlmittelversorgung sind um den Ofen zwei Sammelleitungen 14 und 15 geführt, an die unabhängig voneinander die Kühleinheiten 5/1,5/2 ... 5/n zwischen den Kastenträgern 3/1,3/2 ... 3/n mittels Zuleitungen 16 und Ableitungen 17 über Absperrorgane 18 angeschlossen sind. Dabei sind die Leitungen 17 mit den starkwandigen Rohren 10 der Randabschnitte 6/1, 6/2 ... 6/n verbunden. Somit ist auch der unmittelbar an den Ofendeckel 7 angrenzende Bereich der Behälterwandung 5 ausreichend gekühlt.

Zum Ausbau beispielsweise der Kühleinheit 5/1 werden die Leitungen 16 und 17 von der Kühleinheit getrennt und die Schraubverbindungen 8 zwischen dem Randabschnitt 6/1 und den Kastenträgern 3/1 und 3/n gelöst. Durch kurzes ruckartiges Anziehen mittels Kran und einer Hebezange platzen die spröde Schlackenschicht und die Spritzmasse im Bereich der Fugen ab und die Kühleinheit kann nach oben herausgehoben werden.

## Patentansprüche

1. Gefäss für einen Schmelzofen, insbesondere einen Elektroofen, bestehend aus einer hitzebeständigen Gefässwandung, welche oberhalb des Schmelzenspiegels aus mehreren mit Wasser-oder Verdampfungskühlung versehenen ausbaubaren Kühleinheiten zusammengesetzt ist, und aus am Gefässumfang verteilten, an der Aussenseite der Gefässwandung angeordneten, mit der Tragkonstruktion des Untergefässes verbundenen Gefässstützen sowie einem den Gefässdeckel tragenden oberen Rand, wobei der obere Rand aus einzelnen mit den Kühleinheiten vereinigten Randabschnitten besteht und jeder Randabschnitt aus mehreren miteinander fest verbundenen unterschiedlichen Profilen zusammengesetzt ist, dadurch gekennzeichnet, dass jeder Randabschnitt (6/1, 6/2 ... 6/n) ein T-Profil (9), ein starkwandiges Rohr (10) für die obere Kühlmittelführung und zwei auf den Gefässstützen (3) aufliegende Flachprofile (11) aufweist, wobei jeder Randabschnitt (6/1, 6/2 ... 6/n) mit den im oberen Bereich freistehenden Gefässstützen (3) mittels lösbarer Verbindungselemente (8) verbunden ist.

## Revendications

1. Cuve pour un four de fusion, notamment un four électrique, cuve constituée d'une paroi de cuve réfractaire qui est composée, au-dessus du niveau du bain de fusion, de plusieurs unités de refroidissement démontables munies de refroidissement par eau ou par évaporation, et de supports de cuve répartis sur la périphérie de la cuve, disposés sur la face externe de la paroi de la cuve et reliés à la construction porteuse de la sous-cuve, ainsi que d'un bord supérieur portant le couvercle de la cuve, ce bord supérieur étant constitué de tronçons de bord combinés avec les unités de refroidissement, tandis que chacun de ces tronçons de bord est composé de plusieurs profilés différents solidaires entre eux, cuve caractérisée en ce que chaque tronçon de bord (6/1, 6/2 ... 6/n) comporte un profilé en T (9), un tube à paroi épaisse (10) pour la circulation supérieure de l'agent de refroidissement et deux profilés plats (11 ) s'appliquant sur les supports de cuve (3), chaque tronçon de bord (6/1, 6/2, ... 6/n) étant relié aux supports de cuve (3), se dressant librement dans leur partie supérieure, au moyen d'éléments de liaison (8) amovibles.

## Claims

1. A vessel for a melting furnace, particularly an electric furnace, consisting of a refractory vessel wall which is composed, above the level of the melt, of a plurality of removable cooling units provided with water cooling or evaporation cooling and of vessel supports which are distributed at the circumference of the vessel, disposed at the outside of the vessel wall and connected to the supporting structure of the bottom of the vessel, as well as an upper edge carrying the vessel cover, the upper edge consisting of individual edge portions connected to the cooling units and each edge portion being composed of a plurality of different sections rigidly connected to one another, characterised in that each edge portion (6/1, 6/2 ... 6/n) comprises a T section (9), a strong- walled tube (10) to convey the upper coolant and two flat sections (11) resting on the vessel supports (3), each edge portion (6/1, 6/2 ... 6/n) being connected by means of detachable connecting elements (8) to the vessel supports (3) which are self-supporting in the upper region.
